# NEUE EUROPÄISCHE PATENTSCHRIFT

(11) **EP 0 000 011 B2**
(45) Veröffentlichungstag und Bekanntmachung des Hinweises auf die Entscheidung über den Einspruch: **24.08.1983**
(45) Hinweis auf die Patenterteilung: 30.04.1980
(21) Anmeldenummer: 78100018.7
(22) Anmeldetag: 01.06.1978
(51) Int. Cl.: B41F 21/00, B65H 29/00

(54) **Bogenrotationsdruckmaschine.**
Rotary sheet printing machine.
Machine rotative pour imprimer des feuilles.

(30) Priorität: 02.06.1977 DE 2724856
(43) Veröffentlichungstag der Anmeldung: 20.12.1978
(73) Patentinhaber: Heidelberger Druckmaschinen Aktiengesellschaft, D-69019 Heidelberg (DE)
(72) Erfinder: Pollich, Gerhard, D-6900 Heidelberg (DE)
(74) Vertreter: Stoltenberg, Heinz-Herbert Baldo

## Beschreibung

Die Erfindung betrifft eine Bogenrotationsdruckmaschine für Schön- und Widerdruck mit zwischen den Druckwerken angeordneten Bogenübergabetrommeln, unter denen sich über deren ganze Breite erstreckende stationär befestigte Bogenleitbleche vorgesehen sind.

Allgemein ist bekannt, unter Bogenübergabetrommeln von Bogenrotationsdruckmaschinen Leitbügel vorzusehen. Diese Maßnahme hat den Nachteil, daß bei Formatänderungen der zu bedruckenden Bogen des öfteren eine Verstellung der Leitbügel erforderlich wird, weil sich andernfalls im bedruckten Bogen Falten ausbilden.

Aus der DL-PS 57 345 ist ferner eine Vorrichtung zur Bogenübergabe und -wendung bekannt, bei der unterhalb des Übergabepunktes des Bogens zwischen Druckzylinder und Bogenübergabetrommel hohle Bogenleitbügel mit Luftaustrittsöffnungen angeordnet sind. Aus diesen Luftaustrittsöffnungen wird Luft mit erhöhtem Druck ausgeblasen, um ein Abschmieren des Schöndruckes auf den Bogenleitbügeln zu verhindern.

Bei dieser bekannten Ausführung kann sich jedoch über die gesamte Breite des geführten Bogens kein einheitliches Luftkissen ausbilden. Dünne Bogen werden von der austretenden Luft ':":"'g geblasen. Ihre Stabilität nimmt dadurch in Längsrichtung zu. Sie schmiegen sich daher widerstrebend an den Mantel des Bogenführungszylinders an. Da überdies die ausgeblasene Luft im Bereich der Bogenleitbügel nach allen Seiten ausweichen kann, lassen sich schwere Bogen kaum am Durchschlagen auf die Bogenleitbügel hindern. Die verhältnismäßig aufwendigen, mit Blasluft arbeitenden Bogenleitbügel können somit ein Verschmieren des Schöndrucks sowohl bei dünnen als auch bei dicken Bogen mit Sicherheit nicht verhindern.

Des weiteren ist durch die DT-PS 21 28 216 eine Vorrichtung zur Bogenübergabe und -wendung in Druckmaschinen für wahlweise Schön- oder Schön- und Widerdruck bekannt, bei der eine Bogenübergabetrommel zusammen mit dem vorgeschalteten Druckzylinder eine Bogenwendestation darstellen. Sowohl unter dem Druckzylinder als auch unter der Bogenübergabetrommel sind je ein Bogenleitblech in geringem Abstand vom Trommel- bzw. Zylinderumfang stationär vorgesehen, die über ein verstellbares drittes bzw. mittleres Bogenleitblech miteinander verbunden sind. Das letztgenannte Bogenleitblech ist in eine Schöndruck- und eine Schön- und Widerdruckstellung umstellbar.

In der Schön- und Widerdruckstellung bilden alle drei Bogenleitbleche eine geschlossene Führung, die in geringem Abstand tangential vom Druckzylinderumfang ausgehend in eine nahe des Umfangs der Bogenübergabetrommel verlaufende äquidistante Bahn einmündet. Bei Schöndruck wird das mittlere Bogenblech als Koppel ; einer Schubschleife in den Spalt zwischen Druckzylinder und Bogenübergabetrommel geschwenkt, so daß es sich im geringen Abstand vom Umfang der Bogenübergabetrommel tangential dazu erstreckt.

Von Nachteil ist bei der bekannten Vorrichtung, daß in der Schön- und Widerdruckstellung wegen der tangentialen. Führung der Bogenleitbahn in der Bewegungsumkehr des vom Druckzylinder geführten Bogens, dann also, wenn dieser an seiner Hinterkante erfaßt worden ist, wegen seiner zu diesem Zeitpunkt geringen Geschwindigkeit und seiner Bewegung parallel zur Bogenleitbahn sehr leicht dazu neigt, sich zumindest mit seinem hinteren Ende auf das Bogenleitblech abzulegen, wodurch die bedruckte Bogenunterseite verschmiert wird. Aber auch die Schöndruckstellung des mittleren Bogenleitblechs ist nicht unproblematisch. Versuche haben nämlich ergeben, daß das Bogenende dazu neigt, am Zylinderumfang des Druckzylinders haften zu bleiben oder bei besonders glatten Papieren den Zylinder zu überholen, weshalb es über die obere Kante des angestellten mittleren Bogenblechs hinweggleitet. Befindet sich nun die zweite Wendestation beispielsweise in einer Fünffarbenmaschine mit zwei Wendestationen zwischen Druckwerk zwei und drei, so ist bei einem Vierfarbenschön- und Einfarbenwiderdruck die Bogenunterseite bedruckt. Trotz der Schöndruckstellung des Bogenleitblechs verschmiert diese bedruckte Bogenunterseite, weil sie über die Kante des verstellten Bogenleitblechs hinweggezogen wird.

Aufgabe der Erfindung ist es, Bogenleitbleche unter Bogenübergabetrommeln derart stationär anzubringen, daß sowohl bei Schöndruck als auch bei Schön- und Widerdruck der Bogen schonend geführt wird und ein Verschmieren einer bedruckten Bogenunterseite nicht auftritt.

Die Erfindung besteht darin, daß sich das Bogenleitblech der einem Druckzylinder vorgelagerten Bogenübergabetrommel in Trommeldrehrichtung dem Trommelumfang nähert und sich das Bogenleitblech der dem Druckzylinder jeweils nachgeordneten Bogenübergabetrommel in Trommeldrehrichtung von dem Trommelumfang entfernt, derart, daß sich zwischen der Unterseite des von der jeweiligen Bogenübergabetrommel transportierten Bogens und dem zugehörigen Leitblech bei jeder Maschinengeschwindigkeit zwangsläufig ein Luftkissen ausbildet, wobei die unmittelbar vor dem Druckzylinder angeordnete Bogenübergabetrommel als Wendetrommel ausgeführt ist und das einer der Wendetrommel vorgeschalteten Bogenübergabetrommel zugewandte Ende des über seine Länge sinusförmig ausgebildeten Bogenleitblechs nahezu radial zur Wendetrommel verläuft, also von dieser abwärts weist.

Ein Verstellen der Bogenführung bei Format- änderung oder bei Umstellung von Schön- auf Schön- und Widerdruck erübrigt sich. Das aufgrund einer Keilwirkung mit Sicherheit entstehende Luftkissen verhindert bei jeder Druckart, ob Schön-, ob Schön- und Widerdruck, bei jeder Papierstärke und auch bei jeder Druckleistung der Bogenrotationsdruckmaschine ein Auftreffen der bedruckten Bogenunterseite auf das Bogenleitblech. Ein Verschmieren von beidseitig bedruckten Bogen während des Bogentransports von Druckwerk zu Druckwerk tritt nicht mehr auf.

Durch die DE-B-2544566 und die DE-B-25 52 998 sind bereits Bogenführungsbleche bei Kettenbogenauslegen bekannt geworden, die durch Bildung eines Luftkissens den vom letzten Druckwerk übernommenen Bogen abschmierfrei dem Auslagestapel zuführen sollen. Im erstgenannten Falle ist das untere Ende des Bogenleitblechs in Form einer Verlängerung tangential an der Abnahmetrommel vorbeigeführt. Diese Maßnahme kann nicht verhindern, daß sich die Enden steiferer Bögen von der Abnahmetrommel abspreizen und auf die Kante des Bogenleitblechs aufschlagen, bevor sich ein Luftkissen ausbildet. Ein Abschmieren der bedruckten Bogenseite läßt sich folglich mit einem sich tangential über die Abnahmetrommel hinauserstreckenden Bogenleitblech nicht verhindern.

Die an zweiter Stelle genannte, sich ebenfalls auf einen Bogenausleger beziehende DE-B-2552998 zeigt ein Bogenleitblech, das unmittelbar in der Nähe der Bogenübergabestelle zwischen dem letzten Druckzylinder und dem Kettenausleger beginnt und sich stetig, z. B. spiralförmig, von der Abnahmetrommel entfernt. Diese Maßnahme fördert zwar die Bildung eines Luftkissens auf dem Bogenleitblech, weil die Bogenhinterkante an dem spiralförmigen Bogenleitblechende anliegt und dadurch ein Luftpolster vor sich herschiebt. Zur Ausbildung eines Luftkissens kommt es aber nur im Zusammenwirken mit dem Leitblechabschnitt unter dem Kettenausleger. Beide Bogenleitblechführungen in den bekannten Kettenauslegern geben jedoch keinen Hinweis, wie ein Bogenleitblech unter einer Wendetrommel auszubilden sei, nämlich radial abwärts weisend, um mit Sicherheit ein Abschmieren zu verhindern.

Die Erfindung wird im folgenden durch ein Ausführungsbeispiel anhand der Zeichnung erläutert.

In der Figur ist ein im mittleren Bereich liegendes Druckwerk 1 einer Mehrfarbendruckmaschine dargestellt, die von Schöndruck auf Schön- und Widerdruck umstellbar ist. Das Druckwerk 1 besteht, wie üblich aus einem Plattenzylinder 2, einem Gummizylinder 3 und einem Druckzylinder 4. Dem Druckzylinder 4 ist eine als Wendetrommel ausgebildete Bogenübergabetrommel 5 und eine mit doppeltem Durchmesser versehene Bogenübergabetrommel 6.vorgelagert. Unmittelbar auf den Druckzylinder 4 folgt eine Bogenübergabetrommei 7 mit einem Durchmesser, der dem des Druckzylinders 4 entspricht. Anschließend an die Bogenübergabetrommel 7 folgt dann wieder eine Bogenübergabetrommel 6 mit doppeltem Durchmesser. Zwischen den Druckwerken befinden sich somit also drei Bogenübergabetrommeln 5, 6 und 7, wobei die Bogenübergabetrommel5 dann als Wendetrommel ausgebildet ist, wenn es sich um eine Wendestation handelt, was im vorliegenden Beispiel der Fall ist. Die Bogenübergabetrommel5 wird im folgenden daher nur noch Wendetrommel genannt.

An einer gehäusefesten Quertraverse 8, die sich unterhalb des Druckzylinders 4 erstreckt, sind zwei Bogenleitbleche und 10 befestigt. Beide Bogenleitbleche 9 und 10 erstrecken sich über die gesamte Breite der Bogenübergabetrommeln. Das Bogenleitblech 9 befindet sich unter der Wendetrommel 5 und das Bogenleitblech 10 unter der Bogenübergabetrommel 7.

Das obere Ende 11 des Bogenleitblechs 9 beginnt in unmittelbarer Nähe des Druckzylinders 4, läuft dann in einem geringen Abstand eine kurze Strecke parallel, d. h. äquidistant, zum Trommelumfang 12 der Wendetrommel 5, entfernt sich danach von dem Trommelumfang 12 und mündet praktisch in das untere Ende 13 ein, das nahezu radial zur Wendetrommel 5 verläuft und sich dabei fast so weit abwärts erstreckt, wie die Bogen- überführungstrommel6 mit doppeltem Durchmesser. Das Bogenleitblech 9 hat dadurch eine schwach sinusförmig gekrümmte Form.

Das obere Ende 14 des anderen Bogenleitblechs 10 beginnt ebenfalls in unmittelbarer Nähe des Druckzylinders 4. An dieser Stelle hat das Bogenleitblech 10 seine größte Nähe zum Trommelumfang 15 der Bogenübergabetrommel 7 und es entfernt sich in Drehrichtung der Bogenübergabetrommel 7 spiralförmig von deren Trommelumfang.

Die Wirkungsweise der beiden Bogenleitbleche 9 und 10 ist unterschiedlich. Wenn bei Schöndruckstellung der aus Wendetrommel 5 und Bogenübergabetrommel 6 bestehenden Wendeeinrichtung das Ende des von der Wendetrommel geführten Bogens aus dem Spalt zwischen der Wendetrommel5 und der Bogenübergabetrommel 6 herausrutscht, bildet es beim Abwärtsfallen einen Luftkeil mit der Fläche des Bogenleitblechs 9. Dieser Luftkeil verdichtet sich zu einem sicher tragenden Luftkissen, sobald das Bogenende in den Bereich hineingezogen wird, in dem das obere Ende 11 des Bogenleitblechs 9 praktisch äquidistant zum Trommelumfar 12 der Wendetrommel 5 verläuft. Ein Auftreffen der möglicherweise bedruckten Unterseite auf die Führungsfläche des Bogenleitblechs 9 findet nicht statt.

Ähnlich verhält es sich bei der Schön- und Widerdruckstellung dieser Wendestation. Führt die Wendetrommel5 einen an seiner Hinterkante erfaßten Bogen 16, so wird das vordere Bogenende praktisch tangential von der Bogenübergabetrommei 6 abgezogen. Dabei bildet der Bogen 16 zwangsläufig zusammen mit dem sich nahezu senkrecht abwärts erstreckenden Ende 13 des Bogenleitblechs 9 einen recht beträchtlichen Luftkeil 17. Auch dieser Luftkeil 17 erzeugt ein derart starkes Luftkissen, daß selbst bei niedriger Druckleistung kein Verschmieren der bedruckten Bogenunterseite mittels der Führungsfläche des Bogenleitblechs 9 auftreten kann.

Anders verhält es sich mit dem Bogenleitblech 10. Die BogenübergabetrornmeI7 hat vom Druckzylinder 4 den Bogen übernommen und übergibt ihn an die Bogenübergabetrommel 6 mit doppeltem Durchmesser. Dabei ist infolge der Druckpressung das hintere Bogenende so fest auf die Mantelfläche des Druckzylinders 4 gepreßt, daß der Bogen vom Druckzylinder4 abgezogen werden muß und sich daher eng an den Trommelumfang 15 der Bogenübergabetrommel 7 anschmiegt. Erst wenn das hintere Ende des Bogens vom Druckzylinder4 abgezogen ist, fällt der Bogen herunter. Dabei legt sich die nichtbedruckte Bogenhinterkante auf das Bogenleitblech 10 und schiebt ein Luftkissen vor sich her, das verhindert, daß die bedruckte Fläche der Bogenunterseite mit der Führungsfläche des Bogenleitblechs 10 in Berührung kommt. Auch hier wird somit ein Verschmieren der bedruckten Bogenunterseite wirksam verhindert.

## Patentansprüche

1. Bogenrotationsmaschine für Schön- und Widerdruck, mit zwischen den Druckwerken angeordneten Bogenübergabetrommeln, unter denen sich über deren ganzen Breite erstreckende, stationär befestigte Bogenleitbleche vorgesehen sind, dadurch gekennzeichnet, daß sich das Bogenleitblech (9) der einem Druckzylinder (4) vorgelagerten Bogenübergabetrommel (5) in Trommeldrehrichtung dem Trommelumfang (12) nähert und sich das Bogenleitblech (10) der dem Druckzylinder (4) jeweils nachgeordneten Bogenübergabetrommel (7) in Trommeldrehrichtung von dem Trommeiumfang (15) entfernt, derart, daß sich zwischen der Unterseite des von der jeweiligen Bogenübergabetrommel (5, 7) transportierten Bogens (16) und dem zugehörigen Bogenleitblech (9 bzw. 10) bei jeder Maschinengeschwindigkeit zwangsläufig ein Luftkissen ausbildet, wobei die unmittelbar vor dem Druckzylinder (4) angeordnete Bogenübergabetrommel als Wendetrommel (5) ausgeführt ist und das einer der Wendetrommel (5) vorgeschalteten Bogenübergabetrommel (6) zugewandte Ende (13) des über seine Länge sinusförmig ausgebildeten Bogenleitblechs (9) nahezu radial zur Wendetrommel (5) verläuft, also von dieser abwärts weist.

2. Bogenrotationsdruckmaschine nach Anspruch 1, dadurch gekennzeichnet, daß bei der Bogenübergabetrommel (7), die dem Druckzyiinder (4) nachgeschaltet ist, das Bogenleitblech (10) in unmittelbar Nähe des Druckzylinderumfangs beginnt und sich vom Trommelumfang (15) der Bogenübergabetrommel (7) in deren Drehrichtung spiralförmig entfernt.

## Claims

1. Sheet-fed rotary press for recto and verso printing, with sheet transfer drums disposed between the printing units, with stationary sheet guide plates being provided under said sheet transfer drums and extending over their entire width, wherein, the sheet guide plate (9) of the sheet transfer drum (5) before an impression cylinder (4) nears the drum circumference (12) in the direction of rotation of the drum and the sheet guide plate (10) of the sheet transfer drum (7) after the impression cylinder (4) moves away from the drum circumference (15) in the direction of rotation of the drum, such that at all press speeds there is bound to be an air cushion between the underside of the sheet (16) being transported by the respective sheet transfer drum (5, 7) and the corresponding sheet guide plate (9 or 10 respectively) whereby the sheet transfer drum disposed immediately before the impression cylinder (4) is in the form of a turning drum (5) and running more or less radially with respect to the turning drum (5), i. e. pointing downwards from the latter, is the end (13) of the longitudinally sinusoidal sheet guide plate (9), said end facing a sheet transfer drum (6) disposed before the turning drum (5).

2. Sheet-fed rotary printing press according to Claim 1, wherein, in the case of the sheet transfer drum (7) disposed after the impression cylinder (4) the sheet guide plate (10) begins in the immediate vicinity of the circumference of the impression cylinder and spirals away from the drum circumference (15) of the sheet transfer drum (7) in the latter's direction of rotation.

## Revendications

1. Presse rotative à feuilles, appropriée à l'impression recto-verso, comportant des cylindres-relais implantés entre les groupes et sous- tendus sur toute leur largeur de tôles guide-feuille fixes, caractérisée en ce que le guide-feuille (9) du cylindre-relais (5) situé en amont d'un cylindre de contre-pression (4) s'approche, dans le sens de rotation du cylindre, de la périphérie de celui-ci (12) et le guide-feuille (10) du cylindre relais (7) respectivement situé en aval du cylindre de contre-pression (4) s'éloigne, dans le sens de la rotation du cylindre, de la périphérie de ce dernier (15), de telle manière qu'entre la face inférieure de la feuille (16) transportée par le cylindre-relais respectif (5, 7) et la tôle guide-feuille correspondante (9 ou 10) s'établisse obligatoirement un coussin d'air, pour toute vitesse de fonctionnement de la machine, le cylindre-relais implanté immédiatement en amont du cylindre de contre-pression (4) fonctionnant en cylindre de renversement (5) et l'extrémité (13) - orientée en direction du cylindre-relais (6) monté en amont de l'un des cylindres de renversement (5) - du guide-feuille (9), de conformation longitudinale sinusoïdale, étant disposée selon une direction presque radiale par rapport au cylindre de renversement (5), et, donc, dirigée vers le bas à partir de celui-ci.

2. Presse rotative à feuilles suivant la revendication 1, caractérisée en ce que la tôle guide-feuille (10), située au droit du cylindre-relais (7) monté en aval du cylindre de contre-pression (4), commence à proximité immédiate de la périphérie du cylindre de contre-pression pour s'éloigner de la périphérie (15) du cylindre-relais (7) selon une spirale dans le sens de rotation de ce dernier.
